# EUROPÄISCHE PATENTSCHRIFT

(11) **EP 0 303 254 B1**
(45) Veröffentlichungstag und Bekanntmachung des Hinweises auf die Patenterteilung: **10.06.1992**
(21) Anmeldenummer: 88113006.6
(22) Anmeldetag: 10.08.1988
(51) Int. Cl.: F21V 19/02

(54) **Langfeldleuchte**
Elongate lighting fixture
Armature lumineuse de forme allongée

(30) Priorität: 13.08.1987 DE 8711056 U
(43) Veröffentlichungstag der Anmeldung: 15.02.1989
(73) Patentinhaber: SIEMENS AKTIENGESELLSCHAFT, 80333 München (DE)
(72) Erfinder: Kurzmann, Hadmar, D-8221 Stein a. d. Traun (DE); Lauckhardt, Gerhard, Dipl.-Ing. (FH), D-8221 St. Georgen (DE)

(56) Entgegenhaltungen:
- DE-A- 2 252 991
- FR-A- 1 534 064
- US-A- 2 399 531
- US-A- 4 238 815

## Beschreibung

### Technisches Gebiet

Die Erfindung bezieht sich auf eine Langfeldleuchte, bestehend aus einem Leuchtengehäuse, einer in die Lichtaustrittsöffnung des Leuchtengehäuses einsetzbaren Spiegelanordnung sowie im Bereich der Stirnwände des Leuchtengehäuses sowohl horizontal als auch vertikal verstellbar angeordnete Fassungen für die Halterung und Kontaktierung wenigstens einer Leuchtstoffröhre.

### Zugrundeliegender Stand der Technik

Beispielsweise durch die Literaturstelle DE-U 1 641 917 ist es bekannt, die Leuchtstoffröhre so in ihren Fassungen im Leuchtengehäuse zu befestigen, daß hierbei nach Wunsch ihre Lage relativ zur Spiegelanordnung in vorgegebenen Grenzen verändert werden kann. Auf diese Weise läßt sich die Strahlcharakteristik der Leuchte unterschiedlichen Anforderungen besser anpassen. Entsprechendes gilt für den Fall, daß zur Typenbegrenzung wahlweise in ein Leuchtengehäuse mit fest vorgegebenen Abmessungen verschiedene Spiegelanordnungen einsetzbar sind und hierbei jeder Spiegelanordnung eine fest vorgegebene Lage der Leuchtstoffröhre zugeordnet ist, wobei diese Lage abhängig von der verwendeten Spiegelanordnung jeweils eine andere ist.

Die verstellbare Anordnung der Fassungen in der Weise, daß sie jeweils an einem verstellbaren oder schwenkbaren Hebel im Bereich der Gehäusestirnwand befestigt sind, stellt einen relativ großen technischen Aufwand dar. Zwar besteht, wie die Literaturstelle DE-A 22 52 991 zeigt, die Möglichkeit, die Fassung an vorgegebenen verschiedenen Stellen an der Stirnwand des Leuchtengehäuses dadurch nach Wahl zu befestigen, daß in der Stirnwand an den angegebenen Stellen teilweise ausgeschnittene Blechlappen vorgesehen werden. Je nach Notwendigkeit können diese Blechlappen zur Halterung einer Fassung in einer vorgegebenen Lage hochgebogen und die Fassungen hierin verankert werden. Eine solche Befestigung der Fassungen erschwert in außerordentlicher Weise nachträglich wünschenswerte Lageänderungen und setzt außerdem hierfür Spezialwerkzeug voraus.

### Offenbarung der Erfindung

Der Erfindung liegt die Aufgabe zugrunde, für eine Langefeldleuchte der einleitend beschriebenen Art eine weitere Lösung für eine Fassungsverstellung anzugeben, die mit einem Minimum an technischem Mehraufwand auskommt, und zwar bei Gewährleistung einer schnell und ohne Werkzeug auszuführenden Verstellung.

Diese Aufgabe wird gemäß der Erfindung durch die im Schutzanspruch 1 angegebenen Merkmale gelöst.

Der Erfindung liegt die Erkenntnis zugrunde, daß die in einem Leuchtengehäuse zu befestigende Fassung in der Regel von einem Halter Gebrauch macht und es somit durch geeignete Gestaltung des Halters möglich ist, einerseits durch eine verschiebbare Befestigung des Halters am Gehäuseboden des Leuchtengehäuses und andererseits der höhenverstellbaren Anordnung der Fassung im Halter die gewünschte Verstellmöglichkeit in horizontaler und vertikaler Richtung in einfacher Weise wiederholbar und ohne Einsatz spezieller Werkzeuge zu verwirklichen.

Zweckmäßige Ausgestaltungen des Gegenstandes nach dem Patentanspruch 1 sind in den weiteren Schutzansprüchen 2 bis 4 angegeben.

### Kurze Beschreibung der Zeichnung

In der Zeichnung bedeuten die der näheren Erläuterung der Erfindung dienenden Figuren
- Fig. 1: die schematische Darstellung einer Langfeldleuchte mit eingesetzter Spiegelanordnung,
- Fig. 2: die schematische Darstellung einer Langfeldleuchte mit verstellbaren Fassungen im Längsschnitt,
- Fig. 3: bis 5 die Langfeldleuchte nach Fig. 2 im Querschnitt für unterschiedliche Lagestellung der Fassungen,
- Fig. 6: einen Ausschnitt der Langfeldleuchte nach Fig. 5 im Bereich der verstellbaren Fassung,
- Fig. 7: eine Aufsicht auf den Ausschnitt nach Fig. 6.

### Bester Weg zur Ausführung der Neuerung

Die schematische Darstellung nach Fig. 1 zeigt im Querschnitt ein kastenförmiges Leuchtengehäuse 1 mit Seitenlängswänden 1.1 und einem Gehäuseboden 1.2, wie es üblicherweise für eine in einer Zwischendecke einzubauende Langfeldleuchte vorgesehen wird. Je nach Anforderungen an die Strahlcharakteristik einer solchen Langfeldleuchte, können von seiten der Lichtaustrittsöffnung in das Leuchtengehäuse 1 verschiedene Spiegelanordnungen eingesetzt werden. Die in Fig. 1 angegebene Spiegelanordnung besteht aus zwei parabolisch gekrümmten Seitenspiegeln 2 und 3 sowie quer hierzu angeordneten, lediglich in unterbrochener Linie angedeuteten Spiegel-Raster-Lamellen 4. Die Leuchtstofflampe 5 kann in ihrer Fassung zur Veränderung der Strahlcharakteristik vertikal nach unten in die durch den in unterbrochener Linie gezeichneten Kreis 5.1 verstellt werden. Weiterhin deutet der unterbrochene Kreis 5.2 eine mögliche horizontale Verstellung der Leuchtstofflampe 5 an, die jedoch bei der in Fig. 1 dargestellten Spiegelanordnung nicht in Frage kommt.

Eine mit einer solchen Fassungsverstellung ausgerüstete Langfeldleuchte ist in Fig. 2 im Längsschnitt dargestellt. Jeder der Fassungen 6, in die die Leuchtstofflampe 5 eingesetzt ist, ist hierbei ein Halter 7 zugeordnet, der dabei nach Art eines Ständers aus einer Fußplatte 7.2 mit einem sich über der Fußplatte 7.2 erhebenden, die Fassung 6 aufnehmenden Rahmen 7.1 besteht. Der Halter 7 ist jeweils in unmittelbarer Nähe der Stirnwand 1.3 des Leuchtengehäuses 1 angeordnet und über seine Fußplatte 7.2 am Gehäuseboden 1.2 befestigt. Hierzu weist die Fußplatte 7.2 an ihrer Unterseite in Richtung des Einsetzens der Fassung 6 in den Rahmen 7.1 hintereinander zwei Klemmfüße 7.21 auf, mit denen sie in zwei in Fig. 7 dargestellte, parallel zu den Stirnwänden 1.3 verlaufende Verschiebeschlitze 1.21 im Gehäuseboden 1.2 kraftschlüssig eingreift.

In der ersten Querschnittsdarstellung der Langfeldleuchte nach Fig. 3 ist die Fassung 6 im Leuchtengehäuse 1 in der durch die Leuchtstofflampe 5 nach Fig. 1 angegebenen Lage. Die Fassung, die im Rahmen 7.1 des Halters 7 in vertikaler Richtung verstellbar einsetzbar ist, weist an ihrer Außenseite zwei sich gegenüberliegende Haltestege 6.1 auf, mit denen sie entsprechend ihrer gewünschten vertikalen Lage in eines der Führungsnutpaare 7.11 und 7.12 des Rahmens 7.1 eingreift. In Fig. 3 hat die Fassung 6 zur Fußplatte 7.2 am Gehäuseboden 1.2 des Leuchtengehäuses 1 den kleinsten Abstand und greift mit ihren Haltestegen 6.1 in das Nutführungspaar 7.12 des Rahmens 7.1 ein.

Die Darstellung der Langfeldleuchte nach Fig. 4 entspricht der nach Fig. 3 mit dem Unterschied, daß hier die Fassung 6 mit ihren Haltestegen 6.1 in das Führungsnutpaar 7.11 eingreift, also nunmehr in Richtung der Lichtaustrittsöffnung des Leuchtengehäuses 1 entsprechend der angegebenen Pfeilrichtung in eine Stellung übergeführt ist, die der Lage des Kreises 5.1 nach Fig. 1 entspricht.

Die Darstellung der Langfeldleuchte nach Fig. 5 entspricht der nach Fig. 4 mit dem Unterschied, daß nunmehr der Halter 7 einschließlich Fassung 6 parallel zu den Stirnwänden 1.3 in Pfeilrichtung nach rechts in den Verschiebeschlitzen 1.21 im Gehäuseboden 1.2 in die eine seiner beiden Schiebeendstellungen gebracht ist, die in Fig. 1 durch den Kreis 5.2 angegeben ist.

Wie der durch einen Kreis markierte und in Fig. 6 dargestellte Ausschnitt nach Fig. 5 und die in Fig. 7 dargestellte Aufsicht auf diesen Aufschnitt erkennen lassen, weist die Fußplatte 7.2 an ihrer Unterseite in Schieberichtung zu beiden Seiten eines Klemmfußes 7.21 zusätzlich einen Rastnocken 7.22 auf, deren jeweiliger in Fig. 7 angegebener Abstand a zum zugehörigen Klemmfuß 7.21 gleich der maximalen Verschiebestrecke des Halters 7 in den Verschiebeschlitzen 1.21 zwischen seinen beiden Schiebeendstellungen gewählt ist. Auf diese Weise wird erreicht, daß beim horizontalen Verschieben des Halters 7 in den Verschiebeschlitzen 1.21 bis zum Anschlag der Klemmfüße 7.21 an einem der beiden Enden der Verschiebeschlitze, die den Klemmfüßen 7.21 zugehörigen Rastnocken an dem anderen der beiden Enden in die Verschiebeschlitze 1.21 eingreifen. Bei der Darstellung nach den Figuren 6 und 7 sind es die beiden linken Rastnocken 7.22, die bei der dargestellten Schiebeendstellung des Halters 7 zusätzlich in die Verschiebeschlitze 1.21 eingreifen.

### Gewerbliche Verwertbarkeit

Die beschriebene Langfeldleuchte kann in verschiedenen Bestückungsvarianten sowohl als Pendelleuchte als auch als Deckeneinbauleuchte in Innenräumen zur Anwendung kommen.

## Patentansprüche

1. Langfeldleuchte, bestehend aus einem Leuchtengehäuse (1), einer in die Lichtausrittsöffnung des Leuchtengehäuses einsetzbaren Spiegelanordnung (2, 3) sowie im Bereich der Stirnwände (1.3) des Leuchtengehäuses sowohl horizontal als auch vertikal verstellbar angeordnete Fassungen (6) für die Halterung und Kontaktierung wenigstens einer Leuchtstofflampe (5),
**dadurch gekennzeichnet,**
daß jeder Fassung (6) ein Halter (7) zugeordnet ist, der nach Art eines Ständers aus einer Fußplatte (7.2) mit einem sich senkrecht über der Fußplatte (7.2) erhebenden, auf seiten der Leuchtstofflampe (5) offenen, die Fassung (6) aufnehmenden Rahmen (7.1) besteht,
daß die Fassung (6) zur vertikalen Verstellung in die Öffnung des Rahmens (7.1) über der Fußplatte (7.2) in wenigstens zwei verschiedenen Abständen von der Fußplatte (7.2) einsetzbar ist,
daß die Fußplatte (7.2) an ihrer dem Rahmen (7.1) abgewandten Seite wenigstens zwei federnde Klemmfüße (7.21) aufweist, die in einem vorgegebenen gegenseitigen Abstand (a) in Richtung des Einsetzens der Fassung (6) in den Rahmen (7.1) hintereinander angeordnet sind und
daß der Halter (7) zur horizontalen Verstellung der Fassung mit seinen fußplattenseitigen Klemmfüßen (7.21) die nahe den Gehäusestirnseiten (1.3) und parallel hierzu im Gehäuseboden (1.2) des Leuchtengehäuses (1) vorgesehen sind, kraftschlüssig in Verschiebeschlitze (1.21) eingreift, in denen er verschiebbar ist.

2. Langfeldleuchte nach Anspruch 1,
**dadurch gekennzeichnet,** daß
der in den Verschiebeschlitzen (1.21) am Gehäuseboden (1.2) verschiebbare Halter (7) in seinen beiden Schiebeendstellungen die beiden Schiebestellungen einer Fassung (6) in horizontaler Richtung festlegen.

3. Langfeldleuchte nach Anspruch 1 oder 2,
**dadurch gekennzeichnet,**
daß die Abmessung daß die Breite der Fußplatte (7.2) senkrecht zur Einsetzrichtung der Fassung (6) in den Rahmen (7.1) etwas größer ist als der zweifache Abstand (a) des Halters (7) zwischen seinen beiden Schiebeendstellungen
daß in Schieberichtung zu beiden Seiten eines jeden Klemmfußes (7.21) in diesem Abstand (a) ebenfalls an der Unterseite der Fußplatte (7.2) eine Rastnocke (7.22) vorgesehen ist und
daß abhängig von einer der gewählten Schiebeendstellungen des Halters (7) der eine oder der andere der beiden einem Klemmfuß (7.21) zugeordneten Rastnocken (2.22) im Sinne einer Verriegelung dieser gewählten Schiebeendstellung ebenfalls in den betreffenden Verschiebeschlitz (1.21) eingreift.

4. Langfeldleuchte nach einem der vorhergehenden Ansprüche,
**dadurch gekennzeichnet,**
daß der die Fassung (6) aufnehmende Rahmen (7.1) des Halters (7) in seiner Erstreckung auf gegenüber liegenden Seiten übereinander angeordnete und senkrecht zu seiner Erstreckung verlaufende Führungsnutpaare (7.11, 7.12) aufweist und daß die Fassung (6) an ihrer Außenseite zwei sich gegenüberliegende Haltestege (6.1) hat, mit denen sie im in den Rahmen (7.1) eingesetzten Zustand, entsprechend einer gewünschten Verschiebestellung in vertikaler Richtung, in eines der Führungsnutpaare eingreift.

## Claims

1. Elongate lighting fixture, consisting of a light housing (1), a mirror arrangement (2, 3) which can be inserted into the light exit opening of the light housing, and of fittings (6), arranged both horizontally and vertically adjustably in the region of the end walls (1.3) of the light housing, for holding and forming contact with at least one fluorescent lamp (5), characterised in that each fitting (6) is assigned a holder (7) which, in the manner of a stand, consists of a foot plate (7.2) with a frame (7.1) which rises perpendicularly above the foot plate (7.2), is open on the side of the fluorescent lamp (5) and receives the fitting (6),
in that the fitting (6) can be inserted into the opening of the frame (7.1) above the foot plate (7.2) at at least two different distances from the foot plate (7.2) for the purpose of vertical adjustment,
in that the foot plate (7.2) has on its side facing away from the frame (7.1) at least two resilient clamp feet (7.21) which are arranged one behind the other at a predetermined mutual distance (a) in the direction of insertion of the fitting (6) into the frame (7.1) and in that the holder (7) engages, for the purpose of horizontal adjustment of the fitting, with its foot plate-side clamp feet (7.21), which are provided near to the housing end sides (1.3) and parallel thereto in the housing floor (1.2) of the light housing (1), in a nonpositively locking manner in displacement slots (1.21) in which it can be displaced.

2. Elongate lighting fixture according to Claim 1, characterised in that the holder (7) which can be displaced in the displacement slots (1.21) on the housing floor (1.2) determines in its two displacement limit positions the two displacement positions of a fitting (6) in the horizontal direction.

3. Elongate lighting fixture according to Claim 1 or 2, characterised in that the dimensioning of the width of the foot plate (7.2) perpendicular to the insertion direction of the fitting (6) into the frame (7.1) is somewhat larger than twice the distance (a) of the holder (7) between its two displacement limit positions,
in that a catch cam (7.22) is provided in the displacement direction on both sides of each clamp foot (7.21) at said distance (a), also on the underside of the foot plate (7.2) and
in that, depending on one of the selected displacement limit positions of the holder (7), the one or the other of the two catch cams (7.22) assigned to a clamp foot (7.21) also engages in the respective displacement slot (1.21) with the effect of locking this selected displacement limit position.

4. Elongate lighting fixture according to one of the preceding claims, characterised in that the frame (7.1) of the holder (7) receiving the fitting (6) has in its extent on opposite sides guide groove pairs (7.11, 7.12) arranged one on top of the other and extending perpendicularly with respect to its extent, and in that the fitting (6) has on its outside two retaining webs (6.1) which are opposite one another and with which said fitting, when inserted into the frame (7.1), engages in one of the guide groove pairs in accordance with a desired displacement position in the vertical direction.

## Revendications

1. Dispositif d'éclairage allongé, constitué par un boîtier de lampe (1), un dispositif à miroirs (2, 3) pouvant être inséré dans l'ouverture de sortie de la lumière du boîtier de lampe, ainsi que, dans la zone des parois frontales (1.3) du boîtier de lampe, des montures (6) disposées de manière à être réglables aussi bien horizontalement que verticalement, pour le support d'au moins une lampe luminescente (5) et l'établissement du contact avec cette lampe,
caractérisé par le fait
qu'à chaque monture (6) est associé un support (7), qui est constitué, à la manière d'un montant, par une plaque de base (7.2) comportant un cadre (7.1) qui s'élève perpendiculairement au-dessus de la plaque de base (7.2), qui est ouverte sur des côtés de la lampe luminescente (5) et qui loge la monture (6),
que la monture (6) peut être insérée, pour son déplacement vertical dans l'ouverture du cadre (7.1), au-dessus de la plaque de base (7.1), à au moins deux distances différentes de cette dernière,
que la plaque de base (7.2) possède, sur sa face tournée à l'opposé du cadre (7.1), au moins deux pieds élastiques de serrage (7.21), qui sont disposés l'un derrière l'autre à une distance réciproque prédéterminée (a) dans la direction d'insertion de la monture (6) dans le cadre (7.1), et que, pour le réglage horizontal de la monture, le support (7) s'engage selon une liaison de force, au moyen de ses pieds de serrage (7.21), qui sont situés du côté de la plaque de base et sont prévus à proximité des faces frontales (1.3) du boîtier et, parallèlement à ces faces, dans le fond (1.2) du boîtier de l'arbre (1), dans des fentes de déplacement (1.21), dans lesquelles le support est déplaçable.

2. Dispositif d'éclairage allongé suivant la revendication 1, caractérisé par le fait que le support (7), qui est déplaçable dans les fentes de déplacement (1.21) ménagées dans le fond (1.2) du boîtier, peut être déplacé dans ses deux positions extrêmes de déplacement, qui fixent, dans la direction horizontale, les deux positions de déplacement d'une monture (6).

3. Dispositif d'éclairage allongé suivant la revendication 1 ou 2, caractérisé par le fait
que la dimension, c'est-à-dire la largeur, de la plaque de base (7.2) perpendiculairement à la direction d'insertion de la monture (6) dans le cadre (7.1) est légèrement supérieure au double de la distance (a) du support (7) entre ses deux positions extrêmes de déplacement,
que dans la direction de déplacement, il est également prévu, des deux côtés de chaque pied de serrage (7.21), une came d'encliquetage (7.22) au niveau de la face inférieure de la plaque de base (7.2), ces cames étant séparées par ladite distance (a), et
qu'en fonction de l'une des positions extrêmes sélectionnées de déplacement du support (7), l'une ou l'autre des deux cames d'encliquetage (2.22), associées à un pied de serrage (7.21), s'engage également dans la fente considérée de déplacement (1.21), dans le sens d'un verrouillage de cette position extrême sélectionnée de déplacement.

4. Dispositif d'éclairage allongé suivant l'une des revendications précédentes, caractérisé par le fait que le cadre (7.1), qui loge la monture (6), du support (7) possède des couples de rainures de guidage (7.11, 7.12), qui sont superposés sur deux côtés opposés, dans la direction dans laquelle s'étend le cadre, et perpendiculaires à cette direction, et que la monture (6) comporte, au niveau de sa face extérieure, deux barrettes de retenue opposées (6.1), à l'aide desquelles, lorsque la monture est insérée dans le cadre (7.1), elle s'étend dans l'un des couples de rainures de guidage, dans la direction verticale, conformément à une position sélectionnée de déplacement.
